# EUROPÄISCHE PATENTANMELDUNG

(11) **EP 1 762 804 A1**
(43) Veröffentlichungstag der Anmeldung: **14.03.2007**
(21) Anmeldenummer: 05019815.9
(22) Anmeldetag: 12.09.2005
(51) Int. Cl.: F28D 1/053, F25B 39/04

(54) **Kältemittelkondensator**

(71) Anmelder: Frape Behr S.A., 08040 Barcelona (ES)
(72) Erfinder: Conejo Jimenez, Miguel Angel, 08020 Barcelona (ES)
(74) Vertreter: Grauel, Andreas

(57) **Zusammenfassung**

Kältemittelkondensator, umfassend zwei im wesentlichen parallel zueinander angeordnete, längliche Sammelkörper (1, 2), eine Mehrzahl von Kältemittel führenden Rohren (3), die im wesentlichen parallel zueinander angeordnet sind und jeweils von dem einen Sammelkörper (1) zu dem anderen Sammelkörper (2) verlaufen, und einen Sammler (7), der im wesentlichen parallel zu einem der Sammelkörper (2) an diesem angeordnet ist. Ein Kältemittelkondensator, der bei gegebener Kältemittelmenge und Kühlleistung eine besonders angepasste Bauform aufweist, wird erfindungsgemäß dadurch geschaffen, dass die Baulänge (I) des Sammlers (7) größer ist als eine durch die Mehrzahl von Rohren (3) definierte Bauhöhe (h) des Kältemittelkondensators.

## Beschreibung

Die Erfindung betrifft einen Kältemittelkondensator nach dem Oberbegriff des Anspruchs 1.

Allgemein bestehen beim Bau von Kältemittelkondensatoren für Klimaanlagen von Kraftfahrzeugen besonders hohe Anforderungen an die Bauraumoptimierung sowie die Integration von Bauteilen zu einer gemeinsamen Einheit.

DE 44 02 927 A1 beschreibt einen Kondensator für eine Klimaanlage eines Fahrzeugs, bei dem eine Anzahl von Flachrohren zwischen zwei im Wesentlichen senkrechten, parallel zueinander ausgerichteten Sammelrohren verläuft, wobei ein Sammler an eines der Sammelrohre angrenzend als Baueinheit mit diesem ausgebildet ist. Der Sammler schließt dabei bündig mit den Enden des Sammelrohres ab, wobei das Sammelrohr seinerseits bündig mit der durch die Mehrzahl von Flachrohren, die die Bauhöhe des Kältemittelkondensators definieren, abschließt.

Es ist die Aufgabe der Erfindung, einen eingangs genannten Kältemittelkondensator anzugeben, der bei gegebener Kältemittelmenge und Kühlleistung eine besonders angepasste Bauform aufweist.

Diese Aufgabe wird für einen eingangs genannten Kältemittelkondensator erfindungsgemäß mit den kennzeichnenden Merkmalen des Anspruchs 1 gelöst.

Durch die die Bauhöhe des Kältemittelkondensators übersteigende Baulänge des Sammlers ist es möglich, eine vorgegebene Kältemittelmenge auch dann beizubehalten, wenn die Flachrohre in ihrer Anzahl reduziert und zur Beibehaltung der gleichen Wärmetauscherfläche in ihrer Länge vergrößert werden. Die Verwendung einer kleineren Anzahl von Kältemittel führenden Rohren führt zu einer Kostenreduktion; die Verwendung längerer Kältemittelrohre bedingt bei gegebener Wärmetauscherfläche die Verwendung kürzerer Halteklammern, so dass weniger Probleme mit Vibrationen des befestigten Kältemittelkondensators entstehen.

In bevorzugter Ausführung schließt der Sammler an einem Ende im Wesentlichen bündig mit dem Ende des ihm zugeordneten Sammelkörpers ab. Hierdurch wird erreicht, dass lediglich auf einer Seite ein Überstand des Sammlers über die Bauhöhe des Kältemittelkondensators besteht, was in der Mehrzahl der Fälle eine bessere Unterbringung in gegebenem Bauraum ermöglicht.

Besonders bevorzugt übersteigt eine durch den Abstand der Sammelkörper definierte Breite des Kältemittelkondensators seine Bauhöhe um zumindest das zweifache, insbesondere etwa das 2,5-fache. Durch diese gegenüber dem bekannten Stand der Technik extreme Auslegung der Seitenverhältnisse eines Kältemittelkondensators wird eine besonders große Verringerung der Anzahl der Rohre erreicht.

Weiterhin bevorzugt übersteigt die Baulänge des Sammlers die Bauhöhe des Kältemittelkondensators um zumindest 5%. Hierdurch ist bei gleicher Kältemittelmenge eine signifikante Verbesserung der Geometrie eines Kältemittelkondensators gegenüber dem bekannten Stand der Technik erreicht.

Weitere Vorteile und Merkmale ergeben sich aus den nachfolgend beschriebenen Ausführungsbeispiel sowie aus den abhängigen Ansprüchen.
- Fig. 1: zeigt eine maßstabsgerechte Draufsicht von vorne auf einen erfindungsgemäßen Käftemittelkpndensator.
- Fig. 2: zeigt eine räumliche Darstellung eines Ausschnitts des Kältemittelkondensators aus Fig. 1.
- Fig. 3: zeigt eine schematisierte vergleichende Darstellung eines Kältemittelkondensators nach dem Stand der Technik (Oberbezeichnung) und eines erfindungsgemäßen Kältemittelkondensators (Unterbezeichnung).

Der Kältemittelkondensator gemäß Fig. 1 hat einen ersten seitlichen Sammelkörper 1 und einen zweiten seitlichen Sammelkörper 2, wobei die Sammelkörper 1, 2 im Wesentlichen parallel zueinander angeordnet sind und die gleiche Länge aufweisen. Die Sammelkörper 1, 2 können als rohrförmig bezeichnet werden und haben einen im Wesentlichen kreisförmigen Querschnitt.

Eine Anzahl von insgesamt 31 Flachrohren 3, die zur Führung eines Kältemittels ausgebildet sind, verbinden den ersten Sammelkörper 1 mit dem zweiten Sammelkörper 2. Eine Bauhöhe h des Kältemittelkondensators ist durch den größten Abstand der Flachrohre 3 definiert. Allgemein wird unter der Bauhöhe h die tatsächliche Bauhöhe im Bereich der Wärmetauscherfläche verstanden, auch wenn zum Beispiel endseitige Strukturen nicht als Flachrohre sondern als schützende Abdeckungen ausgebildet sein sollten.

An sich bekannte Unterteilungen innerhalb der Sammelkörper 1, 2 (nicht dargestellt) bewirken eine Umleitung des Kältemittels durch jeweilige Gruppen von Flachrohren 3. An dem ersten Sammelrohr 1 ist zur Zuleitung und Ableitung des Kältemittels ein Zuführstutzen 4 und ein Abführstutzen 5 angeordnet. Zudem sind an dem ersten Sammelkörper 1 Halterungen 6 zur Befestigung des Kältemittelkondensators angebracht.

An dem zweiten Sammelkörper 2 ist parallel und an diesen angrenzend ein Sammler 7 vorgesehen, welcher im Wesentlichen als Hohlkörper ausgebildet ist und auf an sich bekannte Weise Kältemittelverbindungen zu dem Sammelkörper 2 hat (nicht dargestellt). Der Sammler 7 ist mit einer auswechselbaren, länglichen Filterpatrone (nicht dargestellt) bestückbar, welche zudem ein Trockenmittel enthält. Hierzu ist der Sammler 7 mit einer Verschlussvorrichtung 8 versehen. Der Sammler 7 hat eine Baulänge I. Die Baulänge I übersteigt die Bauhöhe h des Kältemittelkondensators um die Länge d. Diese Länge d beträgt vorliegend mehr als 6 % der Bauhöhe h. An seinem unteren Ende schließt der Sammler 7 bündig mit dem Sammelkörper 2 und den Flachrohren 3 ab, wogegen er diese an seinem oberen Ende um die genannte Länge d überragt.

Die durch die Sammelkörper 1, 2 und die Länge der Flachrohre 3 bedingte bauliche Breite b des Kältemittelkondensators beträgt vorliegend etwa das 2,5-fache der Bauhöhe h.

An dem Sammler 7 sind zu den Halterungen 6 korrespondierende Halterungen 9 vorgesehen, um den Kältemittelkondensator an seinen beiden kurzen Stirnseiten sicher zu halten. Die relative Kürze dieser Stirnseiten im Vergleich zu der Breite b führt zu eine besonders sicheren und vibrationsarmen Halterung des Kältemittelkondensators bei nur wenigen Befestigungspunkten.

Aus der räumlichen Darstellung nach Fig. 2 ist der Überstand d des Sammlers 7 über das oberste Flachrohr 3 des Käftemittelkondensators nochmals verdeutlicht.

Die schematische und nicht maßstabsgerechte Darstellung in Fig. 3 verdeutlicht die geometrische Änderung gegenüber dem Stand der Technik (obere Zeichnung), wobei die rechteckige Wärmetauscherfläche F in der erfindungsgemäßen unteren Zeichnung die gleiche ist wie die in dem oberen Beispiel. Bei gegebener Kältemittelmenge, die einer gegebenen Dimensionierung und Länge I des Sammlers 7 entspricht, und bei zudem vorgegebener Tauscherfläche F wird durch die Verringerung der Bauhöhe h um den Betrag d eine Erhöhung der baulichen Breite b um den Betrag s erforderlich.

## Patentansprüche

1. Kältemittelkondensator, umfassend
- zwei im wesentlichen parallel zueinander angeordnete, längliche Sammelkörper (1, 2),
- eine Mehrzahl von Kältemittel führenden Rohren (3), die im wesentlichen parallel zueinander angeordnet sind und jeweils von dem einen Sammelkörper (1) zu dem anderen Sammelkörper (2) verlaufen, und
- einen Sammler (7), der im wesentlichen parallel zu einem der Sammelkörper (2) an diesem angeordnet ist,
**dadurch gekennzeichnet, dass** die Baulänge (I) des Sammlers (7) größer ist als eine durch die Mehrzahl von Rohren (3) definierte Bauhöhe (h) des Kältemittelkondensators.

2. Kältemittelkondensator nach Anspruch 1, **dadurch gekennzeichnet, dass** der Sammler (7) an einem Ende im Wesentlichen bündig mit dem Ende des ihm zugeordneten Sammelkörpers (2) abschließt.

3. Kältemittelkondensator nach Anspruch 1 oder 2, **dadurch gekennzeichnet, dass** eine durch den Abstand der Sammelkörper (1, 2) definierte Breite (b) des Kältemittelkondensators die Bauhöhe (h) um zumindest das 2-fache, insbesondere etwa das 2,5-fache, übersteigt.

4. Kältemittelkondensator nach einem der vorhergehenden Ansprüche, **dadurch gekennzeichnet, dass** die Baulänge (I) des Sammlers (7) die Bauhöhe (h) des Kältemittelkondensators um zumindest 5 Prozent übersteigt.
